# EUROPÄISCHE PATENTSCHRIFT

(11) **EP 0 340 471 B1**
(45) Veröffentlichungstag und Bekanntmachung des Hinweises auf die Patenterteilung: **24.06.1992**
(21) Anmeldenummer: 89106120.2
(22) Anmeldetag: 07.04.1989
(51) Int. Cl.: F04D 29/70, F04D 17/16

(54) **Radiallüfter mit integriertem Schmutzabscheider**
Radial fan with integral dirt separator
Ventilateur radial à séparateur d'impuretés intégré

(30) Priorität: 30.04.1988 DE 3814721
(43) Veröffentlichungstag der Anmeldung: 08.11.1989
(73) Patentinhaber: ASEA BROWN BOVERI AG, 5400 Baden (CH)
(72) Erfinder: Florin, Christian, CH-8046 Zürich (CH)

(56) Entgegenhaltungen:
- GB-A- 821 574
- GB-A- 1 456 219
- US-A- 1 447 554
- US-A- 4 588 351
- PATENT ABSTRACTS OF JAPAN vol. 7, no. 269 (M-259)(1414) 30 November 1983

## Beschreibung

Moderne elektrische Triebfahrzeuge erfordern grosse Kühlluftmengen zur Kühlung der auf dem Triebfahrzeug installierten elektrischen und elektronischen Apparate und zur Kühlung der Fahrmotoren. Diese Kühlluft wird über Lüftungsgitter oder Jalousien mittels Axial- oder Radialventilatoren angesaugt. Nach Durchströmen der verschiedenen Kühler bzw. der Fahrmotoren tritt die erwärmte Luft wieder ins Freie aus.

Die Ansaugwege müssen so ausgebildet sein, dass mitgerissener Staub, Schnee und Regen zum grossen Teil vor den zu kühlenden Komponenten abgeschieden werden. Bisher gebräuchliche Abscheider erfordern entweder grosse Ansaugflächen (z. B. Gitter mit Mattenfiltern) und periodische Wartung oder aber beträchtliche Einbauvolumen (z. B. Beschleunigungsfilter) mit Installation zusätzlicher Spüleinrichtungen.

Mit speziell aufgebauten Lüftungsgittern, wie sie beispielsweise im Buch von Sachs " Elektrische Triebfahrzeuge ", 2. Auflage, Band 1, Springer Verlag, Wien/New York 1973, S. 721-728, beschrieben sind, lassen sich die heutigen Anforderungen in bestimmten Fällen nicht mehr erfüllen.

Ein Weg zur Erhöhung des Abscheidungswirkungsrades ist in der AT-PS 375 843 beschrieben. Aus dieser Druckschrift ist ein Fliehkraftabscheider zur Abscheidung von Staub, Schnee und Wassertropfen aus der Kühlluft für eine elektrische Maschine bekannt, bestehend aus einem zylindrischen Gehäuse, einem Luftstromführungskörper und einem im Querschnitt kreisringförmigen am zylindrischen Gehäuse befestigten Auffangbehälter für Staub, Schnee und Wassertropfen. In dem zylindrischen Gehäuse ist ein axiales Gegenstromgebläse, bestehend aus zwei gegeneinander rotierenden Lüftern; an der Lufaustrittsseite des Gegenstromgebläses ist ein axialer Luftstromführungskörper vorgesehen, welcher einerseits bei der Luftaustrittsseite des Gegenstromgebläses radial dreidimensional gekrümmte Leitschaufeln aufweist, die im zylindrischen Gehäuse befestigt sind und den Luftstrom spiralförmig um den Lufstromführungskörper ablenken und andererseits an seinem Ende radial dreidimensional entgegengesetzt gekrümmte Leitschaufeln aufweist, die innen an dem zylindrischen Auffangbehälter befestigt sind, der mit dem zylindrischen Gehäuse verbunden ist und eine kreisringförmige Oeffnung in Richtung des Gegenstromgebläses aufweist.

Der Auffangbehälter ist schneckenförmig ausgebildet und besitzt eine düsenförmige Auslassöffnung, wobei die Schnecke in Richtung dieser Auslassöffnung fallend ausgebildet ist. Abgesehen von der recht aufwendigen Bauart einer derartigen Kombination ist die Geräuschbildung durch die dabei verwendeten Axiallüfter bei der notwendigen hohen Drehzahl erheblich bzw. störend.

Gegenstand der GB-PS 821,574 ist ein Staubabscheider. Staubbeladene Luft gelangt von unten oder unten seitlich in eine Vorkammer, wird dort durch feststehende Leitschaufeln in eine nach oben gerichtete helixartige Bewegung versetzt, welche durch einen Ventilator am Ausgang einer Trennkammer verursacht wird. Die gesamte, den Staubabscheider zugeführte Luft muss durch einen Ringspalt zwischen Ventilator und Lamellen hindurchgeleitet werden. Zusätzlich sind in der Wandung des Abscheidergehäuses Blenden eingebaut, welche einen Teil des Staubes in einen Staubauslass leiten.

Ausgehend vom Bekannten liegt der Erfindung die Aufgabe zugrunde, einen Radiallüfter mit integrierter Staub- bzw. Schmutzabscheider für elektrische Triebfahrzeuge zu schaffen, der sich durch geringen Platzbedarf, annehmbare Geräuschentwicklung und hohen Abscheidungswirkungsgrad auszeichnet. Darüber hinaus soll er auch die Möglichkeit bieten, in einfacher Weise an geänderte Betriebsbedingungen, z.B. Wintereinsatz, anpassbar zu sein.

Die Lösung dieser Aufgabe erfolgt durch die in den Patentansprüchen gekennzeichneten Merkmale.

Die Leiteinrichtungen sind dabei vorzugsweise einstückig mit der Gehäusewand ausgebildet und durch um wenige Winkelgrade aus der Wand herausgebogene Wandteile gebildet. Auf diese Weise wirken sie als Prallplatten, auf denen sich intermediär Schmutz absetzen kann, der jedoch infolge der hohen Strömungsgeschwindigkeit im Ausströmkanal mitgerissen wird. Die durch diese Kanäle strömende Spülluftmenge kann den jeweiligen Betriebsverhältnissen angepasst werden, wobei sich Spülluftmengen zwischen 10 bis 15 % der gesamten vom Radialventilator geförderten Luftmenge als zweckmässig erweisen.

Um extrem ändernden Betriebszuständen Rechnung zu tragen, können die Leiteinrichtungen als verstellbare Lamellen, die z.B. durch ein gemeinsames Verstell- und Arretiermittel aktiviert werden, ausgebildet sein, was z.B. für den Wintereinsatz wich tig ist, wo grosse Mengen Flugschnee abgeschieden werden müssen.

Weitere Einzelheiten und Vorteile der Erfindung werden nachfolgend anhand eines in der Zeichnung dargestellten Ausführungsbeispiels näher erläutert.

### Kurze Beschreibung der Zeichnung

In der Zeichnung zeigt
Fig. 1 einen Längsschnitt durch einen Radialventilaor mit integrierter Schmutzabscheidung;
Fig. 2 einen Querschnitt durch Fig. 1 längs deren Linie AA;
Fig. 3 eine Abwandlung von Fig. 1 mit der Möglichkeit der Verstellung der Leiteinrichtung im vergrösserten Massstab.

### Detaillierte Beschreibung der Erfindung anhand eines Ausführungsbeispiels

In Fig. 1 ist in einem zylindrischen Luftführungsgehäuse 1 ein von einem Motor 2 angetriebenes Radiallüfterrad 3 konzentrisch angeordnet und von einem Motorträger 4 gehalten. Der Motorträger 4 stützt sich über radiale Stege 5 am Luftführungsgehäuse 1 ab. Das Luftführungsgehäuse 1 setzt sich abströmseitig über eine Flanschverbindung 6 in einem Abströmrohr 7 fort. Die vom Radialventilator geförderte Luft wird von dort aus den einzelnen zu kühlenden Maschinen- und Anlageteilen wie Luft/Oel-Kühlern, Fahrmotoren etc. zugeführt (vgl. hierzu das in Bild 12 dargestellte Kühlkonzept in der eingangs genannten Zeitschrift "Elektrische Bahnen").

Das einströmseitige Ende des Luftführungsgehäuses 1 ist gleichfalls über eine Flanschverbindung 8 mit einem Zuströmrohr 9 verbunden, das an die Lufteinströmöffnungen am Oberteil des Lokomotivkastens führt (vgl. obere Seitenansicht im Bild 10, a.a.O.).

Auf der Höhe des Radiallüfterrades 3 ist die Wand des Luftführungsgehäuses 1 mit Leiteinrichtungen versehen. Diese bestehen im Beispielsfall aus einstückig mit der Wand ausgeführten und aus dieser nach aussen herausgebogenen Lamellen 10, die sich über den gesamten Wandumfang gleichmässig verteilt erstrecken. Ein als Ringkanal ausgebildeter Abscheideraum 11 mit einem sich in Drehrichtung des Ventilators erweiternden Querschnitt umgibt die durch die herausgebogenen Lamellen 10 gebildete Wandzone. Der Abscheideraum 11 ist über eine Flanschverbindung 12 mit einem Rohr 13 verbunden, das vorzugsweise an die Unterseite des Lokomotivkastens führt.

Gelangen beim Betrieb des Lüfters mit der Ansaugluft Staub, Spritzwasser etc. in den Radiallüfter, so wirkt auf die Luft und diese Masseteilchen unterschiedliche Fliehkraft. Die Unmittelbar nach dem Radaustritt erfolgende 90°-Umlenkung in axialer Richtung bewirkt eine Trennung von Luft und in ihr enthaltenen Masseteilchen und eine direkte Abscheidung der mit grösserer Fliehkraft (als die Luft) behafteten Masseteilchen an den Lamellen 10. Durch die Zwischenräume zwischen den einzelnen Lamellen 10 gebildete Oeffnungen (Blenden) strömt ein Bruchteil der vom Radialventilator geförderten Luft (typisch 10-15 %) als Spülluft und reisst wegen der hohen Strömungsgeschwindigkeit in den Blenden die abgeschiedenen Masseteilchen mit. Durch die Spiralform des Abscheideraums wird sichergestellt, dass die Abscheidewirkung über den gesamten Umfang etwa gleichmässig ist. Anstelle einer 360°-Spirale, wie sie in Fig. 2 veranschaulicht ist, können auch zwei 180°-Spiralen vorgesehen werden.

Um unterschiedlichen Schmutzmengen Rechnung zu tragen, z.B. bei Winterbetrieb, kann die Spülluftmenge durch Vergrösserung der Blenden bzw. Verstellen der Lamellen 10 vergrössert werden. In der Weiterbildung des Erfindungsgegenstandes nach Fig. 3 ist dies schematisch dargestellt.

Die Verbindung zwischen dem Ausströmraum 14 des Ventilators und dem abscheideraum 11 ist durch Durchbrüche 15 in der Wand des Lüftungsgehäuses 1 bewerkstelligt. An den zwischen den Durchbrüchen verbleibenden Stegen sind als Leiteinrichtung dienende Lamellen 16 schwenkbar, z.B. über ein selbstklemmendes Scharnier 17, befestigt. Der Oeffnungswinkel der Lamellen 16 bestimmt die Spülluftmenge durch die Durchbrüche 15.

## Patentansprüche

1. Radiallüfter für elektrische Triebfahrzeuge mit integriertem Schmutzabscheider, mit einem zum koaxial Radiallüfter angeordnetem zylindrischen Luftführungsgehäuse (1),mit axialer Zuströmung zum Radiallüfter, welches Luftführungsgehäuse (1) zwischen sich und dem Aussenumfang des Radiallüftersrades (3) einen Ringraum (14) freilässt, in welchem Ringraum (14) die vom Radiallüfter geförderte Luft im wesentlichen wieder in axiale Richtung umgelenkt wird, mit Leiteinrichtungen (10,16) auf der Höhe des Radiallüfterrades (3), welche in in der Gehäusewand des Luftführungsgehäuses (1) vorgesehen und zwischen sich und dem Radiallüfterrad (3) Ausströmkanäle (15) oder Blenden bilden, durch welche ein typisch 10 bis 15 % betragender Bruchteil der gesamten vom Radialventilator geförderten Luft als Spülluft in einen Abscheideraum (11) förderbar ist, welcher Abscheideraum (11) den genannten Ringraum (14) im wesentlichen ringförmig umgibt, wobei die Spülluftmenge durch Vergrösserung der Blenden bzw. Verstellen der Lamellen (10;16) erhöhbar ist.

2. Radiallüfter nach Anspruch 1, dadurch gekennzeichnet, dass der Abscheideraum (11) einen sich in Drehrichtung des Radialventilators (3) erweiternden Querschnitt aufweist.

3. Radiallüfter nach Anspruch 1 oder 2, dadurch gekennzeichnet, dass die Leiteinrichtungen als einstückig mit der Gehäusewand ausgeführte Lamellen (10) ausgebildet sind.

4. Radiallüfter nach Anspruch 1 oder 2, dadurch gekennzeichnet, dass die Leiteinrichtungen als verstellbare Lamellen (16) ausgebildet sind, die an der Gehäusewand schwenkbar befestigt sind.

## Claims

1. Radial fan for electric traction vehicles having an integrated dirt separator, having a cylindrical air-passage housing (1) arranged to the coaxially [sic] radial fan with axial inflow to the radial fan, which air-passage housing (1) leaves an annular space (14) free between itself and the outer periphery of the radial fan impeller (3), in which annular space (14) the air conveyed by the radial fan is deflected essentially back into the axial direction, having guide devices (10, 16) at the level of the radial fan impeller (3), which devices [lacuna] provided in in [sic] the housing wall of the air-passage housing (1) and form between themselves and the radial fan impeller (3) outlet channels (15) or orifices through which a fraction, typically 10 to 15%, of the total air conveyed by the radial ventilator can be conveyed into a separating space (11) as scavenging air, which separating space (11) essentially surrounds the said annular space (14) in an annular manner, the quantity of scavenging air being increaseable by enlarging the orifices or adjusting the lamellae (10; 16).

2. Radial fan according to Claim 1, characterized in that the separating space (11) has a cross-section which widens in the direction of rotation of the radial ventilator (3).

3. Radial fan according to Claim 1 or 2, characterized in that the guide devices are designed as lamellae (10) made in one piece with the housing wall.

4. Radial fan according to Claim 1 or 2, characterized in that the guide devices are designed as adjustable lamellae (16) which are pivotably fixed to the housing wall.

## Revendications

1. Ventilateur radial pour des automotrices électriques avec séparateur de saletés incorporé, avec une enceinte cylindrique (1) de guidage de l'air disposée coaxialement au ventilateur radial, avec une arrivée axiale au ventilateur radial, enceinte de guidage de l'air (1) qui laisse libre entre elle et le périmètre extérieur de la roue (3) du ventilateur radial une chambre annulaire (14) dans laquelle l'air envoyé par le ventilateur radial est à nouveau dévié essentiellement en direction axiale, avec des dispositifs de guidage (10, 16) sur la hauteur de la roue (3) du ventilateur radial, lesquels sont prévus dans la paroi d'enceinte de l'enceinte (1) de guidage de l'air et forment entre eux et la roue (3) du ventilateur radial des canaux de sortie (15) ou des fenêtres, à travers lesquels une fraction représentant typiquement 10 à 15 % de tout l'air mû par le ventilateur radial peut être envoyée comme air de balayage dans une chambre de séparation (11), laquelle chambre de séparation (11) entoure de manière sensiblement annulaire ladite chambre annulaire (14), le débit d'air de balayage pouvant être accru par agrandissement des fenêtres, respectivement par réglage des lamelles (10, 16).

2. Ventilateur radial suivant la revendication 1, caractérisé en ce que la chambre de séparation (11) présente une section croissante dans le sens de rotation du ventilateur radial (3).

3. Ventilateur radial suivant la revendication 1 ou 2, caractérisé en ce que les dispositifs de guidage sont constitués par des lamelles (10) incorporées dans la paroi de l'enceinte.

4. Ventilateur radial suivant la revendication 1 ou 2, caractérisé en ce que les dispositifs de guidage sont constitués par des lamelles réglables (16), qui sont articulées à la paroi de l'enceinte.
